# EUROPÄISCHE PATENTSCHRIFT

(11) **EP 1 789 983 B1**
(45) Veröffentlichungstag und Bekanntmachung des Hinweises auf die Patenterteilung: **14.10.2015**
(21) Anmeldenummer: 05771984.1
(22) Anmeldetag: 08.08.2005
(51) Int. Cl.: H01H 19/58, H01H 11/06

(54) **DREHSCHALTER INSBESONDERE FÜR EIN HAUSHALTSGERÄT**
ROTARY SWITCH, PARTICULARLY FOR A HOUSEHOLD APPLIANCE
COMMUTATEUR ROTATIF, NOTAMMENT POUR APPAREIL MENAGER

(30) Priorität: 31.08.2004 DE 102004042085
(43) Veröffentlichungstag der Anmeldung: 30.05.2007
(73) Patentinhaber: BSH Hausgeräte GmbH, 81739 München (DE)
(72) Erfinder: MAK, Marjan, 3309 Gomilsko (SI); OGRIZEK, Darko, 3320 Velenje (SI); POGACAR, Toni, 3311 Sempeter (SI); SEDOVSEK, Aleksander, 3330 Mozirje (SI)
(86) Internationale Anmeldenummer: PCT/EP2005/053884
(87) Internationale Veröffentlichungsnummer: WO 2006/024589

(56) Entgegenhaltungen:
- DE-A1- 2 206 744
- DE-C1- 4 216 101
- FR-A1- 2 272 767
- GB-A- 911 472
- GB-A- 936 279
- GB-A- 1 300 349
- US-A- 3 258 547
- US-A- 3 370 259
- US-A- 3 939 313
- US-A- 4 894 492
- US-A- 5 592 079
- US-A1- 2004 141 715
- PATENT ABSTRACTS OF JAPAN Bd. 2000, Nr. 06, 22. September 2000 (2000-09-22) & JP 2000 076960 A (MIC ELECTRON CO), 14. März 2000 (2000-03-14)

## Beschreibung

Die Erfindung betrifft ein Verfahren zum Montieren eines solchen Stufendrehschalters gemäß dem Oberbegriff des Anspruchs 1.

Aus DE-OS 22 60 019 ist ein Vielfach-Stufendrehschalter bekannt mit einem Stator, der aus einem Isolierringkörper mit nach innen vorstehenden Kontaktzungen besteht, und einem Rotor, der wenigstens einen an einer Seite der Kontaktzungen angreifenden Umschaltkontakt aufweist. Auf der von dem Umschaltkontakt abgewandten Seite der Kontaktzungen ist ein Isolierring am Stator befestigt. Der Isolierring weist zwischen den Kontaktzungen in Richtung der letzteren vorstehende Rippen auf, welche nahe den Kontaktzungen liegen, jedoch keine Verbindung mit diesen haben. Durch die Rippen des Isolierrings werden die beweglichen Umschaltkontakte beim Weiterschalten von einer Kontaktzunge zur nächsten zwischen den Kontaktzungen abgestützt, so dass ein Kurzschluss zwischen den Kontaktzungen wirksam vermieden ist. Nachteilig im Stand der Technik ist es jedoch, dass der konstruktive Aufbau des Stufendrehschalters sehr aufwendig ist und eine Anpassung des Stufendrehschalters an unterschiedliche Schaltmuster für verschieden elektrische Geräte nicht möglich bzw. nur mit erheblichem Aufwand möglich ist.

Aus der Patentschrift US-4,894,492 ist ein Motorschalter bekannt, an dem sich sowohl mehrere Vorwärts- als auch mehrere Rückwärtsgeschwindigkeiten des Motors einstellen lassen. Dazu ist ein Grundelement vorgesehen, das Vertiefungen aufweist, in die in drei konzentrischen Ringen segmentartige Kontaktelemente voneinander isoliert eingesetzt werden können. Im rechten Winkel abgebogene Anschlusselemente der Kontakte können in Schlitze des Grundelements eingesetzt werden. Außerdem sind Schleifkontakte vorgesehen, die durch drehende Betätigung des Schalters so positioniert werden können, dass sie Paare von Kontakten miteinander verbinden.

DE-OS 22 206 744 offenbart einen elektrischen Drehschalter zur Auswahl einer Speisespannung für ein Gerät, bei dem Kontaktklötze gleichmäßig in Kreisform über die Fläche eines Tellers verteilt sind. Die Kontaktklötze sind jeweils aus einem vorspringenden Ende eines flachen Steckers gebildet und fest in Schlitze des Tellers eingebaut, so dass sie den Teller im Wesentlichen senkrecht zu seiner Fläche durchdringen. Außerdem ist ein zweiter dazu paralleler Teller mit Kontaktelemente vorgesehen, die benachbarte Kontaktklötze elektrisch verbinden können.

Aus der Patentschrift DE 42 16 101 C1 ist ein Drehschalter bekannt, bei dem auf einer Basis Sektoren eines Drehkreises bildende Kontakte angeordnet sind, die durch Verbindungsstege miteinander verbunden sind. Mittels einer Kontaktbrücke können die Kontakte paarweise elektrisch miteinander verbunden werden. Die Kontakte und Verbindungsstege sind einstückig aus einem Metallblech gebildet. Die Verbindungsstege können abgetrennt und dann abgebogen werden, um Endabschnitte zu bilden, die in entsprechend ausgelegte Aufnahmen der Basis aufgenommen werden. Alternativ können auch dafür vorgesehene Haltenasen an den Kontakten angeformt sein.

Ferner offenbart diese Patentschrift ein Verfahren zum Montieren eines Stutendrehschalters mit den folgenden Schritten: - Stanzen eines Metallblechs zur Herstellung einer Kontaktanordnung von Kontaktfeldern (10.1, 10.2, 10.3) mit angeformten Anschlussfahnen (12, 14, 17) und Haltenasen (11, 15, 19), welche Kontaktanordnung von einem verbindenden Teil des Metallblechs (35) einstückig in Sektoren angeordnet gehalten ist; -Biegen des Metallblechs zum Ausrichten der Anschlussfahnen (12, 14, 17) und Haltenasen (11, 15, 19) in einer zur Metallblechebene senkrechten Richtung; - Abschneiden der Verbindungsstege des Metallblechs zur elektrischen Trennung der Kontaktfelder (10.1, 10.2, 10.3) der Kontaktanordnung. - Einstecken des Metallblechs (35) in eine Basis (20), derart, dass die Anschlussfahnen (12, 14, 17) in Einstecköffnungen und die Haltenasen (11, 15, 19) in Schlitze der Basis (20) eingeführt werden, bis die Kontaktfelder (10.1, 10.2, 10.3) der Kontaktanordnung in Steckaufnahmen (24, 25, 26) zu liegen kommen.

Die Patentschrift US 3,939,313 offenbart einen Drehschalter mit Kontakten, die auf einer Platte aufliegen und deren Beine rechtwinklig umgebogen sind, um in Schlitze der Platte eingesetzt zu werden. Die Enden der Beine, die über die Platte hinausragen, werden erneut rechtwinklig abgebogen, um die Kontakte an der Platte zu fixieren. Schließlich ist aus der Patentschrift US 3,370,259 ein Mehrkontakt-Drehschalter, insbesondere für Rundfunkgeräte, bekannt, bei dem auf einer ringförmigen Platine kreisförmig eine Vielzahl von Kontakten flach aufliegen. Die Kontakte sind an der Platine durch Zungen, die durch Schlitze in der Platine ragen, an dieser fixiert. Zur Herstellung des Schalters wird vorgeschlagen, dass die Kontakte zunächst einteilig mit einem kreisförmigen Mittelteil, um den herum sie angeordnet sind, durch Stanzen gebildet werden und in einem späteren Schritt durch Lochen das Mittelteil entfernt wird, um die Kontakte zu vereinzeln, nachdem sie bereits an der Platine befestigt worden sind. FR 2272767 offenbart ein Verfahren zur Befestigung von flachen Teilen auf einer flachen Unterlage, z.B. zur Befestigung von Kontaktflächen auf der Platine eines Schalters. In diesem Verfahren werden in ein Metallblech Öffnungen gestanzt, so dass die entstehenden Kontaktflächen zunächst sowohl innen als auch außen mit dem Blech verbunden bleiben. In einem nächsten Schritt werden die noch allseits mit dem Blech verbundenen Kontakte in einem thermoplastischen Verfahren mit der Trägerplatte verbunden. Dann werden in einem dritten Schritt die bereits mit der Trägerplatte verschmolzenen Kontaktflächen vom Blech freigestanzt.

Aufgabe der Erfindung ist es, die Montage eines Stufendrehschalters zu vereinfachen.

Die Erfindung betrifft ein Verfahren zum Montieren eines Stufendrehschalters.

Das Verfahren umfasst die folgenden Schritten:
- Stanzen eines Metallblechs zur Herstellung einer Kontaktanordnung von Kontaktfeldern mit angeformten Anschlussfahnen und Haltenasen, welche Kontaktanordnung von einem Rahmenteil des Metallblechs einstückig in Sektoren angeordnet gehalten ist;
- Biegen des Metallblechs zum Ausrichten der Anschlussfahnen und Haltenasen in einer zur Metallblechebene senkrechten Richtung;
- Einstecken des Metallblechs in einen Isolierring derart, dass die Anschlussfahnen in Einstecköffnungen und die Haltenasen in Schlitze des Isolierrings eingeführt werden, bis die Kontaktfelder der Kontaktanordnung in Steckaufnahmen zu liegen kommen;
- Umbiegen der Haltenasen der Kontaktfelder um Stegabschnitte, die jeweils von zwei radial verlaufenden Schlitzen zweier benachbart zueinander angeordneter Steckaufnahmen begrenzt werden;
- Abschneiden des Rahmenteils des Metallblechs zur elektrischen Trennung der Kontaktfelder der Kontaktanordnung.

Das erfindungsgemäße Verfahren kann durch die folgenden weiteren Verfahrensschritte noch weiter fortgeführt werden:
- Aufsetzen des mit den Kontaktfeldern bestückten Isolierrings auf eine Leiterplatte mit Leiterbahnen;
- Festlöten der Anschlussfahnen an die Leiterbahnen der Leiterplatte;
- Einsetzen einer Schaltbrücke in einen Rotor;
- Aufschnappen des Rotors auf den Isolierring derart, dass Rasthaken des Rotors eine Ringnut des Isolierrings hintergreifen.

Bei einem Stufendrehschalter kann der Isolierring den Sektoren entsprechend ausgebildete Steckaufnahmen aufweisen, in die die Kontaktfelder axial eingesteckt sind. In dem die Kontaktfelder axial in die Steckaufnahmen einsteckbar sind, kann eine Gruppe von Kontaktfeldern gleichzeitig in einem Arbeitsschritt in den Isolierring eingesetzt werden. Dabei können je nach Anwendungsfall unterschiedliche Gruppen von Kontaktfeldern in identisch ausgebildete Isolierringe eingesetzt werden, um Stufendrehschalter zu erzeugen, die unterschiedliche Schaltstufen aufweisen. Unterschiedlich kann beispielsweise die Gesamtzahl von Schaltstufen und/oder die Größe des oder der Schaltwinkel für eine Schaltstufe sein. Es ist dann auch möglich innerhalb eines Stufendrehschalters eine Anzahl von Schaltstufen vorzusehen, die unterschiedliche Schaltwinkel aufweisen. Durch die Gestaltung des Isolierrings können mit einfachen Mitteln, insbesondere mit wenigen gleichgestalteten Einzelteilen eine Vielzahl von unterschiedlichen Stufendrehschalter hergestellt werden. Die unterschiedlichen Stufendrehschalter weisen dabei mit Ausnahme eines Rahmenteils aus Metallblech für die Kontaktfelder identische Einzelteile auf. Für derartige unterschiedliche Schaltmuster können beispielsweise einzelne Steckaufnahmen ausgelassen werden, also nicht mit Kontaktfeldern belegt werden, aber mehrere benachbarte Steckaufnahmen können von einem Kontaktfeld mit entsprechend vergrößertem Sektorwinkel belegt sein.

Die Steckaufnahmen können mit radial verlaufenden Schlitzen versehen sein, in die Haltenasen der Kontaktfelder eingesteckt sind. Die Haltenasen sind beispielsweise aus biegefähigem Metallblech hergestellt und vorzugsweise an den Kontaktfeldern angeformt. Jedes Kontaktfeld kann eine Oberfläche in Gestalt eines Kreisringsektors aufweisen. Die Oberflache ist dadurch annähernd Trapezförmig gestaltet. Ein Kontaktfeld kann beispielsweise zwei gegenüberliegende Haltenasen aufweisen. Sind die Kontaktfelder aus einem Metallblech hergestellt, vorzugsweise durch Stanzen, stehen die Haltenasen nach dem Stanzen in einer Ebene seitlich von den Kontaktfeldern weg. Vor der Montage der Kontaktfelder werden die Haltenasen in einem rechten Winkel zur Flache des Kontaktfeldes gebogen. Um eine Vielzahl von Kontaktfeldern gleichzeitig in den Isolierring einsetzen zu können sind eine Anzahl von Kontaktfeldern in einem Metallblech einstückig vereint ausgestanzt. Die einzelnen Kontaktfelder sind dabei gemäß ihrer späteren Position im Isolierring am Metallblech angeordnet und durch ein Rahmenteil des Metallblechs mittels Haltegrate befestigt. Jeweils ein Haltegrat erstreckt sich von einem äußeren Umfangsrand jeden Kontaktfeldes radial nach außen auf das Rahmenteil zu. Das Rahmenteil mit den angeformten Haltegraten bildet zusammen mit der Kontaktfelderanordnung und den Haltenasen ein einteiliges Steckteil, dass auf den Isolierring aufgesteckt wird, wobei die Haltenasen durch die Schlitze hindurchgesteckt werden.

Jeweils zwei radial verlaufende Schlitze zweier benachbart zueinander angeordneter Steckaufnahmen begrenzen einen Stegabschnitt, den die Haltenasen der beiden benachbarten Kontaktfelder zu ihrer Befestigung hintergreifen. Nach dem Einstecken der Haltenasen in die Schlitze können die freien Enden der Haltenasen in Richtung der Stegabschnitte nach außen gebogen werden, so dass die freien Enden der Haltenasen die Stegabschnitte hintergreifen und die Kontaktfelder auf dem Isolierring fixieren. Die freien Enden der Haltenasen können alternativ auch in entgegengesetzte Richtung gebogen werden. Dabei hintergreifen die freien Enden der Haltenasen nicht die Stegabschnitte, sondern hintergreifen die Auflageflächen der Steckaufnahmen für die Kontaktfelder.

Die Oberflächen der Stegabschnitte bilden die Isolierflächen. Jedes auf dem Isolierring montierte Kontaktfeld wird durch zwei Stegabschnitte begrenzt. Bei zumindest annähernd trapezförmig gestalteten Kontaktfeldern sind die Stegabschnitte radial verlaufende seitlich der Kontaktfelder angeordnet. Die Stegabschnitte dienen dazu, jeweils zwei benachbart zueinander angeordnete Kontaktfelder elektrisch voneinander zu trennen. Zusätzlich können die Stegabschnitte als Stützfläche dienen, um eine Federzunge einer Schaltbrücke beim Bewegen der Kontaktfläche der Federzunge von einem Kontaktfeld zum anderen Kontaktfeld zu unterstützen. Durch diese Unterstützung wird verhindert, dass die Kontaktfläche der Federzunge zwischen zwei Kontaktfeldern einsinkt. Wir ein Einsinken der Kontaktfläche der Federzunge verhindert, so wird eine Doppelkontaktierung beider Kontaktfelder verhindert und der Verschleiß der Kontaktfläche der Federzunge vermindert.

Die Steckaufnahmen können gegenüber den Isolierflächen zurückversetzt sein. Insbesondere ist es vorteilhaft, wenn die Auflageflächen der Steckaufnahmen gegenüber den Isolierflächen zurückversetzt sind. Vorzugsweise sind die Auflageflächen der Steckaufnahmen gegenüber den Isolierflächen derart zurückversetzt, dass die Oberflächen der Kontaktfelder flächenbündig mit den Oberflächen der Isolierflächen abschließen. Dadurch wird bei vollständig montierten Kontaktfeldern auf dem Isolierring eine einheitlich ebene Oberfläche geschaffen, über die die Kontaktfläche der Federzunge ungehindert hinweg gleiten kann. Dies vermindert den Verschleiß der Kontaktfläche der Federzunge und erleichtert das Gleiten der Kontaktfläche der Federzunge über die Kontaktfelder, wodurch ein Verstellen des Stufendrehschalters mit geringerer Kraft möglich ist.

Jeder Steckaufnahme ist eine Einstecköffnung für die jeweilige Anschlussfahne des zugehörigen Kontaktfeldes zugeordnet. Die Anschlussfahnen sind vorzugsweise einstückig an die Kontaktfelder angeformt, d.h. die Anschlussfahnen werden zusammen mit den Kontaktfeldern und den Haltenasen einteilig aus einem Metallblechstück ausgestanzt. Die Anschlussfahnen werden entsprechend den Haltenasen um 90 Grad aus der Metallblechebene heraus umgebogen und in Einstecköffnungen am Isolierring eingesteckt.

Mittels der Anschlussfahnen wird der Isolierring durch das elektrisch kontaktierende Festlöten der Anschlussfahnen der Kontaktfelder an Leiterbahnen einer Leiterplatte befestigt. Somit kann ein gesonderter Montageschritt für das mechanische Befestigen des Isolierringes an der Leiterplatte entfallen.

Vorzugsweise weist der Isolierring zur drehbaren Lagerung des Rotors eine umlaufende Ringnut auf, in die Rasthaken des Rotors eingreifen. Um in jeweils einer Schaltstellung zwei Kontaktfelder elektrisch miteinander zu verbinden, ist ein drehbetätigbarer Rotor drehbar gegenüber dem Isolierring zu lagern. Der Rotor kann alternativ an einem Gehäuse des elektrischen Gerätes, vorzugsweise an einem Haushaltsgerät, wie beispielsweise eine Küchenmaschine befestigt sein, oder an einer elektrischen Leiterplatte oder an dem Isolierring, der als Stator wirkt. Um den Rotor an dem Isolierring drehbar zu lagern, ist es von Vorteil am Isolierring eine umlaufende Nut vorzusehen. Am Rotor sind eine Anzahl von Rasthaken vorgesehen, deren Rastnasen in die Nut eingreifen, so dass der Rotor in axialer Richtung am Isolierring festgelegt ist, sich aber um die Achse drehen kann. Mittels der Rasthaken, die vorzugsweise am Rotor angeformt sind, genügt es, den Rotor auf den Isolierring aufzuschnappen, um ihn drehbar zu lagern.

Der Rotor weist vorzugsweise eine Achsaufnahme auf, in die ein Achsstift des Betätigungselements eingreift. Der Rotor kann direkt als Betätigungselement ausgebildet sein, wodurch eine Achsaufnahme für ein gesondertes Betätigungselement entbehrlich ist. Wenn jedoch nicht der Rotor selbst das Betätigungselement bildet, sondern ein gesondertes vom Rotor getrenntes Betätigungselement vorgesehen ist, so kann das gesonderte Betätigungselement beispielsweise am Gehäuse drehbar gelagert sein und einen Achsstift aufweisen, dessen freies Ende in die Achsaufnahme des Rotors eingreift. Dadurch wird eine Wellenkupplung geschaffen, so dass durch Drehen des Betätigungselements der Rotor gedreht wird. Alternativ kann der Achsstift auch am Rotor vorgesehen sein und das freie Ende des Achsstiftes in eine Achsaufnahme am Betätigungselement eingreifen.

Der Rotor weist einen Halteabschnitt für die Schaltbrücke auf. Als Schaltbrücke wird ein elektrisch leitendes Verbindungsstück verstanden, das in mindestens einer gewählten Drehstellung des Stufendrehschalters mindestens zwei für diese Schaltstellung vorbestimmte Kontaktfelder elektrisch miteinander verbindet. Üblicherweise werden in jeder Schaltstellung genau zwei Kontaktfelder elektrisch miteinander verbunden. Dabei kann ein Kontaktfeld entsprechend groß ausgebildet sein, dass es sich über mehrere Sektoren hinweg erstreckt. Dieses Kontaktfeld bildet somit einen gemeinsamen Masseanschluss, der in jeder Schaltstellung des Stufendrehschalters mit einer ersten Kontaktfläche der Federzunge kontaktiert ist. Eine zweite Kontaktfläche der Federzunge wechselt mit dem Drehen des Rotors ein jeweils zugeordnetes zweites Kontaktfeld. So können eine Vielzahl von Schaltstellungen erreicht werden. Die Schaltbrücke ist deshalb drehfest mit dem Rotor verbunden. In einer einfachen Ausgestaltung ist dazu am Rotor der Halteabschnitt vorgesehen, an den die Schaltbrücke ansteckbar ist. Vorzugsweise ist der Halteabschnitt als ein im Querschnitt von der Kreisform abweichend gestalteter Sitz ausgebildet, auf den die Schaltbrücke durch eine in der Kontur an den Querschnitt des Sitzes angepaßte Ausnehmung der Schaltbrücke aufgesteckt wird. Der Querschnitt des Sitzes kann beispielsweise quadratisch, rechteckig, vieleckig oder sternförmig sein. Um sicher zu stellen, dass die Schaltbrücke in der richtigen Winkellage bezüglich des Rotors montiert wird, kann beispielsweise am Rotor ein in radialem Abstand zur Achse angeordneter und sich axial erstreckender Stift vorgesehen sein. Eine zum Stift korrespondierende Bohrung an der Schaltbrücke erlaubt eine Montage der Schaltbrücke nur in der richtigen Winkellage, in der der Stift des Rotors in die Bohrung an der Schaltbrücke eindringen kann.

Die Schaltbrücke weist vorzugsweise mindestens eine zweiteilige Federzunge mit zwei umfangsmäßig und winkellagemäßig versetzt zueinander angeordneten Kontaktpunkten auf. Durch die Wahl von zwei Kontaktpunkten an jeweils einer Federzunge ist sichergestellt, dass mindestens eine der beiden Kontaktpunke eine elektrische Verbindung sicherstellt. Zur Verbesserung der Kontaktierung ist jedem der beiden Kontaktpunke ein eigener Federzungenabschnitt zugeordnet, so dass jeder Kontaktpunkt unabhängig voneinander federnd gegen das jeweilige Kontaktfeld gedrückt ist. Die beiden Kontaktpunkte können auch derart positioniert sein, dass beim Umschalten von einem Kontaktfeld auf das nächste Kontaktfeld stets mindestens das eine oder das andere Kontaktfeld elektrisch kontaktiert ist, d.h. der Abstand zweier Kontaktpunkte ist größer als die Breite der isolierenden Stegabschnitte des Isolierrings. Dadurch kann es zu keinen undefinierten Schaltstellungen kommen, bei denen weder das eine noch das andere Kontaktfeld elektrisch kontaktiert ist.

Der Stufendrehschalter ist besonders vorteilhaft in Haushaltsgeräten, insbesondere Küchenmaschinen einsetzbar. Der Stufendrehschalter ist aus wenigen, kostengünstig herstellbaren Einzelteilen in einfacher Weise schnell zu montieren. Unter Verwendung von weitgehend einheitlichen Einzelteilen für den Stufendrehschalter lassen sich allein durch unterschiedliche Gestaltung des Metallblechteils für die Kontaktanordnung verschiedenste Schaltmuster erzeugen, die je nach elektrischer Funktion in verschiedensten Haushaltsgeraten verwendet werden können.

Eine Ausführungsform eines Stufendrehschalters ist in den folgenden Figuren 1 bis 5 näher erläutert.

Es zeigen:
- Figur 1: einen Stufendrehschalter in explodierter Darstellung;
- Figur 2: den Stufendrehschalter aus Figur 1 in einer zusammengestellten Darstellung von unten;
- Figur 3: eine Draufsicht auf eine Kontaktanordnung nach dem Stanzen;
- Figur 4: eine Draufsicht auf die Kontaktanordnung aus Figur 3 nach dem Biegen;
- Figur 5: eine perspektivische Ansicht einer Schaltbrücke.

Figur 1 zeigt einen Stufendrehschalter, der einen Isolierring 1
aufweist. Der Isolierring 1 ist kreisringscheibenförmig ausgebildet. Die Oberseite ist in eine Anzahl von Segmenten unterteilt, wobei jedem Segment eine Auflageflache 2 zugeordnet ist. Erste Auflageflächen 2a weisen eine ringsegmentförmige Gestalt auf, d.h. ihre Kontur ist annähernd trapezförmig ausgebildet. Eine zweite Auflagefläche 2b bildet einen Masseanschluss und erstreckt sich Ober einen deutlich größeren Segmentwinkel als die kleineren ersten Auflageflächen 2a. Sowohl die Auflageflächen 2a als auch die Auflagefläche 2b sind gegenüber der Oberseite des Isolierrings 1 tiefer gesetzt. Jede der zurückgesetzten Auflageflächen 2a und 2b wird von jeweils zwei benachbarten Stegabschnitten 3 begrenzt. Die Stegabschnitte 3 weisen Oberflächen auf, die Isolierflächen 4 bilden. Die Isolierflächen 4 sind Teil der Oberseite des Isolierrings 1. Am Umfangsrand des Isolierrings 1 ist eine Ringnut 5 eingebracht. Die Ringnut 5 ist nach unten hin einseitig offen ausgebildet und nach oben hin durch einen auskragenden Rand des Isolierrings 1 begrenzt. Jeder Auflageflache 2 sind zwei radial verlaufende Schlitze 6 und mindestens eine Einstecköffnung 7 zugeordnet. Jede Auflagefläche 2a bzw. 2b bildet zusammen mit jeweils zwei Schlitzen 6 und der mindestens einen Einstecköffnung 7 eine Steckaufnahme 8 für jeweils ein Kontaktfeld 9.

Jedes Kontaktfeld 9 ist in seiner Gestalt an die Form der Auflagefläche 2 angepasst, d.h. jedes Kontaktfeld 9 weist eine ringscheibensegmentförmige Gestalt auf, d.h. seine Kontur ist annähernd trapezförmig ausgebildet. An einem Rand 10 der kürzesten Seite des Kontaktfeldes 9 ist eine Anschlussfahne 11 ausgebildet. Alle Anschlussfahnen 11 erstrecken sich in einem rechten Winkel zu den Oberflachen der Kontaktfelder 9 und sind über einen inneren Umfang verteilt angeordnet. Seitlich an den beiden radial ausgerichteten Rändern 12 des Kontaktfeldes 9 sind Haltenasen 13 ausgebildet. Die Haltenasen 13 erstrecken sich analog den Anschlussfahnen 11 in einem rechten Winkel zu den Oberflächen der Kontaktfelder 9 und sind radial ausgerichtet über den Umfang verteilt angeordnet. An einem weiteren Rand 14 der längsten Seite jedes Kontaktfeldes 9 ist ein Stegabschnitt 15 ausgebildet, der an einem äußeren Umfang radial nach außen auskragt.

Im zusammen gebauten Zustand gleitet mindestens ein Kontaktpunkt 16 über die auf einem Kreis angeordneten Kontaktfelder 9. Der mindestens eine Kontaktpunkt 16 ist elektrisch leitend ausgebildet und an einer Federzunge 17 einer Schaltbrücke 18 vorgesehen. Die Schaltbrücke 18 ist aus einem federelastischen, elektrisch leitenden Material, wie beispielsweise einem Metallblech, vorzugsweise aus einer Kupferlegierung hergestellt. Schaltbrücke 18, Federzungen 17 und Kontaktpunkte 16 sind vorzugsweise als einteiliges Stanzteil ausgebildet. Die Schaltbrücke 18 ist in Figur 5 dargestellt und in der zugeh6rigen Figurenbeschreibung naher erläutert. Die Schaltbrücke 18 weist in ihrem Zentrum eine von der Kreisform abweichende, nämlich eine zumindest annähernd quadratische Ausnehmung 19 auf. Mittels der Ausnehmung 19 ist die Schaltbrücke 18 auf einen Halteabschnitt 20 eines Rotors 21 aufgesteckt. Der Rotor 21 ist um eine Achse 22 drehbar und besitzt auf seiner Oberseite eine Achsaufnahme 23 für einen Achsstift 24 eines Betätigungselements 25. Die Achsaufnahme 23 weist im Querschnitt eine konforme Gestalt zum Querschnitt des Halteabschnitts 20 auf, wobei die Größe entsprechend reduziert ist, damit die durch eine Ausnehmung gebildete Achsaufnahme 23 räumlich in den als Vorsprung aus ausgebildeten Halteabschnitt 20 zu liegen kommt. Der Achsstift 24 ist im Querschnitt quadratisch ausgebildet derart, dass ein freies Ende 26 des Achsstifts 24 formschlüssig in die Achsaufnahme 23 passt. Bei in die Achsaufnahme 23 eingestecktem Achsstift 24 ist der Rotor 21 durch Drehen eines Handhabungsabschnitts 27 des Betätigungselements 25 um die Achse 22 drehbar, wodurch die Kontaktpunke 16 der Schaltbrücke 18 auf einer Kreisbahn Ober die Kontaktfelder 9 gleiten. Der Rotor 21 weist eine Vielzahl von Ober den Umfang verteilte Rasthaken 28 auf, die in der montierten Lage des Drehstufenschalters in die Ringnut 5 des Isolierrings 1 eingreifen.

Figur 2 zeigt den Drehstufenschalter im Zusammenbau. Die Rasthaken 28 sind an einer zylindrischen Seitenwand 29 des Rotors 21 angeformt. Die Rasthaken 28 erstrecken sich in einer parallel zur Achse 22 verlaufenden Richtung. An einem freien Ende des Rasthakens 28 ist eine nach innen vorspringende Rastnase 30 angeformt. Die Rastnase 30 der Rasthaken 28 hintergreifen den Isolierring 1 entlang der Ringnut 5. Aus den Einsteck6ffnungen 7 im Isolierring 1 rangen die Anschlussfahnen 11 heraus und durch eine Leiterplatte 31 hindurch. Auf einer Rückseite 32 der Leiterplatte 31 sind Leiterbahnen 33 angebracht. Die Anschlussfahnen 11 sind mittels L6tpunkten 34 elektrisch an die Leiterbahnen 33 kontaktiert.

Figur 3 zeigt ein Metallblech 35. Das Metallblech 35 weist ein
annähernd rechteckiges Rahmenteil 36 auf. Das Rahmenteil 36 weist eine innere Kante 37 auf, die im wesentlichen Kreisform besitzt. Weitgehend gleichmäßig über den Umfang verteilt erstrecken sich die Stegabschnitte 15 vorzugsweise radial nach innen. An den radial inneren Enden der Stegabschnitte 15 sind die Kontaktfelder 9 angebracht. Jeweils radial links und rechts eines Kontaktfeldes 9 ist die Haltenase 13 angeformt. An dem radial inneren Ende jeden Kontaktfeldes 9 ist die Anschlussfahne 11 angeformt. Jedes Kontaktfeld 9 ist durch mindestens einen Stegabschnitt 15 mit dem Rahmenteil 36 verbunden. Größere Kontaktfelder, wie beispielsweise ein Massekontakt 38 ist durch mehrere Stegabschnitte 15, insbesondere zwei Stegabschnitte 15 mit dem Rahmenteil 36 verbunden. Das Metallblech 35 mit der in Figur 3 gezeigten Kontaktanordnung ist in einem Arbeitsschritt durch Stanzen aus einem Blechrohling hergestellt.

Figur 4 zeigt das gestanzte Metallblech 35 aus Figur 3 nach dem Arbeitsschritt des Biegens. Sowohl die Anschlussfahnen 11, als auch die Haltenasen 13 sind aus der Zeichnungsebene bzw. der Blechebene hinaus um einen rechten Winkel in die Zeichnungsebene hinein gebogen.

Figur 5 zeigt die Schaltbrücke 18. Die Schaltbrücke 18 ist in ihrer
Außenkontur zumindest annähernd kreisförmig gestaltet. Im Zentrum befindet sich die Ausnehmung 19. Die Ausnehmung 19 ist vorzugsweise quadratisch oder zumindest rechteckig ausgebildet. In etwa tangentialer Richtung sind die Federzungen 17 an die kreisscheibenförmige Schaltbrücke 18 ausgerichtet. An den freien Enden der Federzungen 17 ist jeweils ein Kontaktpunkt 16 angebracht. Wie gezeigt kann eine oder auch mehrere Kontaktzungen 17 zweiteilig ausgebildet sein. Dabei weist die Kontaktzunge 17 zwei federnde frei Enden auf, wobei jedes freie Ende einen eigenen Kontaktpunkt 16 tragt. Zwei dieser Kontaktpunkte 16 sind in ihren Winkellagen zueinander versetzt angeordnet. Alternativ oder zusätzlich können die Kontaktpunkte 16 auch auf unterschiedlichen Radien angeordnet sein. In einem radialen Abstand von der Ausnehmung 19 ist mindestens eine Bohrung 39 vorgesehen, die für eine richtige Winkellagezuordnung von Schaltbrücke 18 und Rotor 21 sorgt. Dazu ist am Rotor 21 ein Stift 40 angeformt, der in der montierten Lage der Schaltbrücke 18 am Rotor 21 in die Bohrung 39 eingesteckt ist.

## Patentansprüche

1. Verfahren zum Montieren eines Stufendrehschalters mit den folgenden Schritten:
- Stanzen eines Metallblechs (35) zur Herstellung einer Kontaktanordnung von Kontaktfeldern (9) mit angeformten Anschlussfahnen (11) und Haltenasen (13), welche Kontaktanordnung von einem Rahmenteil (36) des Metallblechs (35) an der inneren Kante des Rahmenteils (36) einstückig in Sektoren angeordnet gehalten ist;
- Biegen des Metallblechs (35) zum Ausrichten der Anschlussfahnen (11) und Haltenasen (13) in einer zur Metallblechebene senkrechten Richtung;
- Einstecken des Metallblechs (35) in einen Isolierring (1), derart, dass die Anschlussfahnen (11) in Einstecköffnungen (7) und die Haltenasen (13) in Schlitze (6) des Isolierrings (1) eingeführt werden, bis die Kontaktfeder (9) der Kontaktanordnung in Steckaufnahmen (8) zu liegen kommen;
- Umbiegen der Haltenasen (13) der Kontaktfelder (9) um Stegabschnitte (15), die jeweils von zwei radial verlaufenden Schlitzen (6) zweier benachbart zueinander angeordneter Steckaufnahmen (8) begrenzt werden;
- Abschneiden des Rahmenteils (36) des Metallblechs (35) zur elektrischen Trennung der Kontaktfelder (9) der Kontaktanordnung.

2. Verfahren zum Montieren eines Stufendrehschalters nach Anspruch 13 mit den folgenden weiteren Schritten:
- Aufsetzen des mit den Kontaktfeldern (9) bestückten Isolierrings (1) auf eine Leiterplatte (31) mit Leiterbahnen (33);
- Festlöten der Anschlussfahnen (11) an die Leiterbahnen (33) der Leiterplatte (31);
- Einsetzen einer Schaltbrücke (18) in einen Rotor (21);
- Aufschnappen des Rotors (21) auf den Isolierring (1) derart, dass Rasthaken (28) des Rotors (21) eine Ringnut (5) des Isolierrings (1) hintergreifen.

## Claims

1. Method for mounting a step rotary switch with the following steps:
- punching a sheet metal (35) to establish a contact arrangement of contact fields (9) with moulded connecting lugs (11) and retaining lugs (13), which contact arrangement is arranged in one piece in sectors held by a frame part (36) of the sheet metal (35) on the inner edge of the frame part (36),
- bending the sheet metal (35) in order to align the connecting lugs (11) and retaining lugs (13) in a direction at right angles to the sheet metal plane;
- inserting the sheet metal (35) into an insulating ring (1) such that the connecting lugs (11) are introduced into insertion openings (7) and the retaining lugs (13) are introduced into slots (6) in the insulating ring (1) until the contact spring (9) of the contact arrangement comes into contact with plug-in receptacles (8);
- bending the retaining lugs (13) of the contact fields (9) about web sections (15) which are delimited in each case by two radially running slots (6) of two plug-in receptacles (8) arranged adjacent to one another;
- cutting the frame part (36) of the sheet metal (35) for electrical separation of the contact fields (9) in the contact arrangement.

2. Method for mounting a step rotary switch according to claim 13 with the following further steps:
- placing the insulating ring (1) populated with the contact fields (9) on a conductor board (3 1) with conductor paths (33);
- soldering the connecting lugs (11) to the conductor paths (33) of the conductor board (31);
- inserting a connection terminal (18) into a rotor (21);
- snapping open the rotor (21) onto the insulating ring (1) such that snap arms (28) of the rotor (21) engage behind an annular groove (5) in the insulating ring (1).

## Revendications

1. Procédé de montage d'un commutateur rotatif à galette, comprenant les étapes suivantes :
- découpage d'une tôle métallique (35) pour fabriquer un agencement de contact de champs de contact (9) sur lesquels sont formés des barrettes (11) et des ergots de retenue (13), lequel agencement de contact est maintenu d'un seul tenant, agencé en secteurs, par une partie de cadre (36) de la tôle métallique (35), sur l'arête intérieure de la partie de cadre (36);
- pliage de la tôle métallique (35) pour dresser les barrettes (11) et les ergots de retenue (13) dans une direction perpendiculaire au plan de la tôle métallique,
- emboîtement de la tôle métallique (35) dans une bague isolante (1), de façon que les barrettes (11) soient introduites dans des ouvertures d'emboîtement (7) et les ergots de retenue (13) dans des fentes (6) de la bague isolante (1), jusqu'à ce que les champs de contact (9) de l'agencement de contact soient placés dans des cavités d'emboîtement (8);
- pliage des ergots de retenue (13) des champs de contact (9) autour de sections intermédiaires (15) qui sont limitées à chaque fois par deux fentes (6) s'étendant radialement de deux cavités d'emboîtement (8) adjacentes l'une à l'autre;
- découpe de la partie de cadre (36) de la tôle métallique (35) pour la séparation électrique des champs de contact (9) de l'agencement de contact.

2. Procédé de montage d'un commutateur rotatif à galette selon la revendication 13, comprenant les étapes supplémentaires suivantes :
- application de la bague isolante (1) équipée des champs de contact (9) sur une carte de circuit imprimé (31) pourvue de pistes conductrices (33);
- fixation des barrettes (11) par brasage sur les pistes conductrices (33) de la carte de circuit imprimé (31);
- insertion d'un pont de commutation (18) dans un rotor (21);
- fixation du rotor (21) par encliquetage sur la bague isolante (1), de sorte que des crochets d'encliquetage (28) du rotor (21) accrochent par l'arrière une rainure annulaire (5) de la bague isolante (1).
